# EUROPÄISCHE PATENTSCHRIFT

(11) **EP 2 880 361 B1**
(45) Veröffentlichungstag und Bekanntmachung des Hinweises auf die Patenterteilung: **10.05.2017**
(21) Anmeldenummer: 13750264.7
(22) Anmeldetag: 02.08.2013
(51) Int. Cl.: F21V 7/09, F21V 7/04, F21V 7/00, F21Y 115/10

(54) **BELEUCHTUNGSVORRICHTUNG**
ILLUMINATION SYSTEM
DISPOSITIF D'ÉCLAIRAGE

(30) Priorität: 03.08.2012 DE 102012015394
(43) Veröffentlichungstag der Anmeldung: 10.06.2015
(62) Teilanmeldung aus: 17161523.0
(73) Patentinhaber: Bartenbach Holding GmbH, 6071 Aldrans (AT)
(72) Erfinder: Bartenbach, Christian, 6071 Aldrans (AT); Pohl, Wilfried, 6424 Silz (AT); Reisecker, Christian, 6166 Fulpmes (AT)
(74) Vertreter: Thoma, Michael
(86) Internationale Anmeldenummer: PCT/EP2013/002312
(87) Internationale Veröffentlichungsnummer: WO 2014/019703

(56) Entgegenhaltungen:
- EP-A1- 2 116 761
- EP-A1- 2 184 533
- EP-A1- 2 216 588
- US-A1- 2004 114 366
- US-A1- 2007 258 233

## Beschreibung

Die vorliegende Erfindung betrifft eine Fassaden-/Wand-/Boden- und/oder Deckenbeleuchtungsvorrichtung mit zumindest einer Reihe von Strahlern, die jeweils eine punktförmige Lichtquelle vorzugsweise in Form einer LED aufweisen und nebeneinander von der Fassade/Wand/Decke/Bodenfläche beabstandet angeordnet sind, sowie einen Strahler für eine solche Beleuchtungsvorrichtung.

In jüngerer Zeit wurden Fassadenstrahler vorgeschlagen, die mit einer LED als Lichtquelle arbeiten. Dabei können eine Vielzahl solcher LEDs in Form eines Lichtbandes nebeneinander angeordnet werden, um die Fassade über ihre gesamte Breite oder zumindest ein Stück hiervon zu beleuchten. Derartige Lichtbänder werden dabei regelmäßig am oberen Ende der Fassade bzw. am oberen Ende eines zu beleuchtenden Fassadenstücks ein Stück weit von der Fassade beabstandet angeordnet, so dass sie schräg nach unten zum Boden hin gerichtet die Fassade des Gebäudes beleuchten. Die zu beleuchtenden Fassaden können hierbei Außenfassaden oder Innenfassaden beispielsweise von Innen- oder Lichthöfen sein, wobei jedoch auch Wände von Innenräumen, Sälen, Innenhöfen oder dergleichen, oder auch Decken und Fußböden, die beispielsweise durch bodennah an einer Wand montierte Strahler geflutet werden können, bzw. allgemein zumindest näherungsweise ebene Flächen in entsprechender Weise beleuchtet werden können. Insbesondere werden näherungsweise ebene Flächen mit einer Reihe von Strahlern, die in geringem Abstand von der beleuchteten Fläche an einem Randbereich der beleuchteten Fläche angeordnet sind, gleichmäßig mit schräg schleifender BEstrahlung gleichmäßig ausgeleuchtet.

Derartige Fassadenstrahleranordnungen mit LEDs wirken leicht und elegant. Da sie kleinbauend ausgebildet werden können, stören sie das Fassaden- bzw. Wand oder Deckenbild kaum. Zudem können durch die Vielzahl der Strahler interessante optische Effekte erzielt werden, beispielsweise können verschiedenfarbige LEDs verschiedene Abschnitte der Fassade unterschiedlich beleuchten. Ebenso wird es in einfacher Weise möglich, die Beleuchtungsfarbe zeitlich zu variieren. Zudem sind LEDs wartungsfreundlich und energieeffizient.

Verbesserungsfähig sind derartige Fassadenstrahleranordnungen mit punktförmigen Lichtquellen jedoch hinsichtlich der Gleichmäßigkeit der Fassadenausleuchtung und der Blendungsfreiheit, wobei die Herausforderung insbesondere darin besteht, dies bei sehr nahe an der Fassade angeordneten Strahlern, die vergleichsweise große Fassadenstücke beleuchten, zu erreichen. Das Verhältnis von Höhe des zu beleuchtenden Fassaden- bzw. Wandstücks zu Fassadenabstand der Strahler soll oft 4:1 oder mehr, oft sogar 10:1 oder mehr betragen, wobei typischerweise zu erreichende Verhältnisse im Bereich von 5:1 bis 15:1 liegen, was eine große Herausforderung hinsichtlich der genannten Gleichmäßigkeit bei gleichzeitiger Blendungsfreiheit darstellt.

Um trotz der üblicherweise rotationssymmetrischen Lichtkegel bzw. - bei linearen Reflektoren - linearen Lichtkeilen eine einigermaßen gleichmäßige Fassadenbeleuchtung zu erzielen, wurde bereits vorgeschlagen, die Fassadenstrahler mit ihrer Strahlungskegelachse unterschiedlich zu verkippen, so dass sich die Lichtkegel bzw. die auf der Fassade ausgeleuchteten Bereiche überlagern bzw. einander ergänzen, um die Fassadenfläche möglichst vollständig auszuleuchten. Dabei wurde auch bereits vorgeschlagen, vor der Fassade mehrere Reihen von Fassadenstrahlern anzuordnen, die in unterschiedlichen Winkeln ausgerichtet sind und auf die Fassade strahlen. Die hierdurch erzielten Erfolge sind jedoch begrenzt. Es verbleiben meist ungleichmäßig ausgeleuchtete Bereiche, was gerade bei modernen, glatten Fassaden deren Optik verzerrt. Vor allen Dingen jedoch wird die angestrebte Gleichmäßigkeit der Ausleuchtung regelmäßig durch eine erhöhte Blendungswirkung erkauft. Die verschieden verkippten Fassadenstrahler bewirken oftmals an vielerlei Stellen in der Fassadenumgebung eine Blendung, da sich von vielerlei Beobachtungspunkten aus jeweils zumindest ein Fassadenstrahler findet, der dorthin strahlt.

Die US 2007/0171631 zeigt einen Wallwasher, bei dem den Strahlern ein Reflektor zugeordnet ist, mit Hilfe dessen das Licht vergleichmäßigt werden soll. Weiterhin zeigt die DE 20 2005 011 747 einen Wallwasher mit LEDs als Lichtquellen, wobei mittels eines Diffusorelements eine gute farbliche Durchmischung der unterschiedlichen Lichtfarben der LEDs erreicht werden soll. Mittels eines Reflektors wird das Licht der LEDs auf eine Seitenwand reflektiert, bevor die Lichtstrahlen auf das Diffusorelement treffen, welches als sandgestrahlte Glasplatte ausgebildet ist.

Ferner zeigt die EP 21 16 761 A1 eine Fassadenbeleuchtung mit "eckig" abstrahlenden Strahlern. Hierzu wird das von Lichtquellen der Strahler abgegebene Licht mittels Freiformlinsen in ein eckiges, pyramidenförmiges Strahlenbündel transformiert, um eckige Fassadenflächenstücke auszuleuchten. Ferner zeigt die Schrift EP 22 16 588 A1 einen Strahler mit einem glockenförmigen Reflektor, der aus mehreren Reflektorsegmenten aufgebaut ist.

Ferner zeigt die Druckschrift US 2004/0114366 A1 einen LED-Strahler, dem ein Reflektor zugeordnet ist, der drei Reflektorbereiche umfassst. Um die in dem Reflektor liegenden LEDs und deren Betriebsplatine zu umstrahlen und kein reflektiertes Licht durch die LEDs und deren Betriebsplatine zu blockieren, wirft der innere, unter den LEDs liegende Reflektorbereich das reflektierte Licht auf einen Randbereich des Reflektors, von dem aus das Licht dann durch erneute Umlenkung abgestrahlt wird.

Hiervon ausgehend liegt der vorliegenden Erfindung die Aufgabe zugrunde, eine verbesserte Fassaden-/Wand-/Bodenbeleuchtungsvorrichtung der genannten Art sowie einen verbesserten Strahler hierfür zu schaffen, die Nachteile des Standes der Technik vermeiden und Letzteren in vorteilhafter Weise weiterbilden. Insbesondere soll eine lichtstarke Fassaden-/Wandbeleuchtung mit hoher Gleichmäßigkeit und geringer, idealerweise keiner Blendungswirkung in Richtungen parallel zur Fassade/Wand erzielt werden, die eine hohe Einbaulage oberhalb des beleuchteten Fassaden-/Wandstücks bzw. versenkt in ein darüber liegendes Gesims oder Deckenstück erlaubt.

Erfindungsgemäß wird diese Aufgabe durch einen Strahler gemäß Anspruch 1 sowie eine Fassaden-/Wand-/Bodenbeleuchtungsvorrichtung gemäß Anspruch 7 gelöst. Vorteilhafte Ausgestaltungen der Erfindung sind Gegenstand der abhängigen Ansprüche.

Es wird vorgeschlagen, mittels einer geeigneten, der Lichtquelle zugeordneten Optik anstelle eines rotationssymmetrischen oder orangenschnittartigen Lichtkegels der Lichtstärkeverteilung der punktförmigen Lichtquelle eine insbesondere schräge, pyramidenartige Asymmetrie zu geben, um auf der Fassade ein vorzugsweise rechteckiges Fassadenstück möglichst gleichmäßig auszuleuchten. Die mehreren Lichtquellen können hierdurch einander wesentlich besser ergänzen, da auf der Fassade geometrisch regelmäßige, insbesondere rechteckige, beleuchtete Fassadenstücke aneinandergesetzt bzw. gleichmäßig überblendet werden können. Gleichzeitig können die Fassadenstrahler im Wesentlichen parallel zueinander ausgerichtet werden, d.h. es ist nicht notwendig, durch Verkippen der Strahlerachsen die gewünschte Gleichmäßigkeit zu erzielen. Erfindungsgemäß besitzen die Strahler jeweils einen etwa halbschalenförmigen Reflektor, der das Licht der zugeordneten Lichtquelle im Wesentlichen vollständig einfängt und auf ein insbesondere etwa rechteckiges Flächenstück wirft, wobei die Reflektoren jeweils aus zumindest zwei Schalenhälften zusammengesetzt sind, von welchen Schalenhälften jede das jeweils eingefangene Licht auf das gesamte von dem Reflektor beleuchtete Flächenstück verteilt. Durch die doppel- bzw. mehrschalige Wölbung der Reflektoren wird von jedem Reflektor das beleuchtete Flächenstück sozusagen doppelt bzw. mehrfach bestrahlt, wodurch eine hohe Gleichmäßigkeit der Ausleuchtung des gesamten, von einem Reflektor beleuchteten Flächenstücks ohne Hell-Dunkel-Ränder erreicht wird. Gleichzeitig kann sichergestellt werden, dass die Lichtquelle keinen Schatten wirft, sondern das Licht um die Lichtquelle herum im Wesentlichen vollständig auf die Fassade bzw. Wand, Decke oder Bodenfläche geworfen wird, wodurch eine hohe lichttechnische Effizienz mit Wirkungsgraden von vorzugsweise mehr als 80%, insbesondere auch mehr als 90% erreicht werden kann. Gleichzeitig kann eine sehr kompakte, insbesondere flach bauende Anordnung der Reflektoren erzielt werden, die ein leichtes, wenig störendes Erscheinungsbild sicherstellt und einen Platz sparenden Einbau unter bzw. in Gesimsen oder angrenzenden Decken- oder Wandabschnitten ermöglicht.

Die Konturierung der insgesamt halbschaligen bzw. muschelförmigen Reflektoren bzw. deren Wölbungshälften kann hierbei in vorteilhafter Weiterbildung der Erfindung insbesondere derart beschaffen sein, dass der Strahlengang durch die Umlenkung an der Reflektorfläche eine Spiegelung erfährt und konvergiert bzw. ein von der Lichtquelle bestrahlter Reflektorabschnitt, der - bei Blickrichtung durch die Lichtquelle senkrecht auf das zu beleuchtende Fassadenstück - zu einer Seite von der Lichtquelle versetzt liegt, das eingefangene Licht auf ein Flächenstück wirft, das auf der gegenüberliegenden Seite der Lichtquelle liegt.

Erfindungsgemäß ist jede der Schalenhälften eines Reflektors doppelt konvergent arbeitend ausgebildet, so dass der von einer Schalenhälfte abgehende Strahlengang - näherungsweise, grob gesprochen - eine insbesondere schiefe Doppelpyramide oder, je nach Umfangskontur des zu beleuchtenden Flächenstücks, einen insbesondere schiefen Doppelkegel oder einen in ähnlicher Weise doppelt konvergenten Strahlenkorpus bildet. Eine solche doppelt konvergente Ausbildung der Reflektorschalenabschnitte ermöglicht es, das von der Lichtquelle abgegebene, insbesondere in einen Halbraum abgestrahlte Licht im wesentlichen vollständig mit nur einem insgesamt halbschalenförmigen Reflektor einzufangen und im wesentlichen vollständig an der Lichtquelle vorbei auf ein vorbestimmtes Flächenstück zu strahlen. Das Licht kann dabei durch die mehreren Schalenhälften auf verschiedenen Seiten der Lichtquelle an dieser vorbei gestrahlt werden, so dass die Lichtquelle in einem zumindest näherungsweise ausgesparten Bereich des reflektierten Strahlengangs sitzt und keine Verluste durch Abschattungen erzeugt. Dabei kann ein hoher Wirkungsgrad erzielt werden, da die von der Lichtquelle abgegebenen Lichtstrahlen nur einmal reflektiert werden müssen und insofern nur einmal Reflexionsverluste auftreten. Gleichzeitig ist der Strahler hinsichtlich seiner Positionierbarkeit nahezu unbeschränkt einsetzbar, da die Lichtquelle mehr oder minder unmittelbar zwischen Reflektor und zu beleuchtender Fläche sitzen kann.

Die verschiedenen Schalenhälften eines Reflektors müssen dabei keine "Hälften" im Sinne von jeweils 50% der Gesamtreflektorfläche bilden, sondern können hiervon abweichende Flächenteile, beispielsweise kleinere und größere Flächenteile des insgesamt etwa halbschalenförmigen Reflektors bilden, wobei ggf. auch mehr als zwei Schalenhälften vorgesehen sein können, die zusammen einen etwa halbschalenförmigen Reflektor eines Strahlers bilden. Mit einer solchen doppelt konvergenten Ausbildung der Schalenteile des Reflektors können insbesondere in der genannten Weise rechteckige Fassadenstücke, alternativ aber auch anders konturierte, begrenzte Flächenstücke wie beispielsweise Mehrecke wie Sechsecke, Ovale oder nahezu beliebig konturierte Flächenstücke einer zu beleuchtenden, zumindest näherungsweise ebenen Fläche gleichmäßig und blendungsfrei beleuchtet werden.

Die Schalenhälften bzw. -teile eines Reflektors sind hierbei jeweils derart konturiert, dass ein unterer Schalenhälftenrandabschnitt einen oberen Randabschnitt des beleuchteten Fassadenstücks beleuchtet und/oder ein oberer Schalenhälftenrandabschnitt einen unteren Randabschnitt des beleuchteten Fassadenstücks beleuchtet. Hierdurch kann eine erhöhte Einbaulage der Fassadenstrahler im Wesentlichen vollständig oberhalb des zu beleuchtenden Fassaden-/Wandstücks erreicht werden, so dass die Fassadenstrahler nicht die Sicht auf das beleuchtete Fassadenstück beeinträchtigen. Insbesondere kann durch die genannte Strahlenumkehr bzw. -spiegelung auch ein versenkter Einbau der Fassadenstrahler beispielsweise in ein oberhalb des zu beleuchtenden Fassadenstücks liegendes Gesims bzw. eine darüber liegende Decke vorgenommen werden und dennoch die Fassade bzw. Wand bis nach oben an das Gesims bzw. die Decke beleuchtet werden.

In Weiterbildung der Erfindung kann in vertikaler Richtung kann auch eine entsprechende Spiegelung bzw. Konvergenz in horizontaler Richtung vorgesehen sein und der Reflektor bzw. jede seiner Schalenhälften derart konturiert sein, dass ein rechter Schalenrandabschnitt einen linken Randabschnitt des beleuchteten Fassadenstücks beleuchtet und/oder ein linker Schalenrandabschnitt einen rechten Randabschnitt des beleuchteten Fassadenstücks beleuchtet. Hierdurch kann eine Einbausituation mit bis an den Randbereich des zu beleuchtenden Flächenstücks gerückten Strahlern realisiert werden.

Der Reflektor kann hierbei in Weiterbildung der Erfindung vorteilhafterweise derart ausgebildet sein, dass die von den mehreren Schalenhälften abgestrahlten Strahlenkegel bzw. -pyramiden bzw. -keulen zumindest näherungsweise in einer gemeinsamen Ebene, insbesondere zumindest näherungsweise im Bereich des Öffnungsquerschnitts des Reflektors, jeweils eine Strahlengang-Einschnürung bzw. ihren Fokussierpunkt (im Sinne der aufeinander stehenden Kegelspitzen eines Doppelkegels) besitzen.

Diese Einschnürungen der Strahlengänge des reflektierten Lichts in einer gemeinsamen Ebene können dazu genutzt werden, einen größtenteils verdeckten Einbau der Strahler zu realisieren und/oder eine Blende vor den Reflektor zu setzen, die in der genannten gemeinsamen Ebene liegt und im Bereich der Strahlengang-Einschnürungen Auspaarungen, beispielsweise schlitz- oder lochförmige Lichtdurchtrittsöffnungen besitzt, deren Durchmesser bzw. Weite nur einen Bruchteil, bspw. weniger als 1/3 oder weniger als ¼, des Durchmessers bzw. der maximalen Weite des Reflektors beträgt. Die genannte Blende kann hierbei von einem an sich geschlossenen, die Lichtquellen-Reflektor-Anordnung umschließenden, beispielsweise rohrförmigen Gehäuse gebildet werden, welches die genannten loch- bzw. schlitzförmigen Lichtaustrittsöffnungen besitzt

Insbesondere können alle oder einige der Reflektoren jeweils etwa doppelbirnenförmig bzw. zwillingsschalenförmig mit einem auf der Reflektorfläche konvex gewölbten bzw. spitz zulaufenden Übergangsgrat zwischen den beiden Schalenhälften ausgebildet sein. Die Reflektorfläche und/oder jede ihrer schalenförmigen Hälften kann insbesondere als Freiformfläche ausgebildet sein. Insbesondere können die beiden Schalenhälften eines jeweiligen Reflektors zusammen eine etwa doppelbirnenförmige Halbschale bilden, die eine vom Übergangsbereich der beiden Schalenhälften gebildete im Wesentlichen spaltförmige Einschnürung besitzt. Die Reflektoren können jeweils einstückig ausgebildet sein und die Schalenhälften einstückig miteinander verbunden sein. Die genannte Einschnürung kann sich hierbei je nach zu erreichender Lichtverteilung bzw. -umlenkung in verschiedenen Richtungen bzw. Ebenen der Reflektorschale erstrecken. Für eine Vielzahl von Anwendungen kann es vorteilhaft sein, die genannte spaltförmige Einschnürung zwischen den Schalenhälften in einer Längsmittelebene des jeweiligen Reflektors anzuordnen, so dass sich die beiden Schalenhälften rechts und links von der genannten Einschnürung aus wegwölben. Die genannte Einschnürung bildet den Verbindungsbereich bzw. die Verbindung zwischen den beiden Schalenhälften.

Die Schalenhälften können etwa gleich groß ausgebildet sein, können jedoch auch unterschiedlich groß ausgebildet sein, beispielsweise dann, wenn die vorgenannte Einschnürung nicht mittig über den Reflektorkorpus läuft. Der Term Schalenhälfte muß also nicht im Sinne von 50%iger Flächenhälfte verstanden werden, sondern kann auch verschieden große Flächen- bzw. Korpusstücke oder Schalenabschnitte bezeichnen, wobei ggf. auch mehr als zwei Schalenhälften vorgesehen sein können.

In vorteilhafter Weiterbildung der Erfindung kann sich die genannte Einschnürung in einer Ebene erstrecken, die einerseits senkrecht zu dem zu beleuchtenden Flächenstück und andererseits senkrecht zu der Längsrichtung ist, entlang derer die Strahler aufgereiht sind. Sind die Strahler entlang einem oberen Randabschnitt eines zu beleuchtenden Fassadenstücks insbesondere etwa horizontal aufgereiht, können die Reflektoren derart konturiert sein, dass sich die genannte Einschnürung in einer vertikalen Ebene erstreckt. Sind die Fassadenstrahler entlang einer Seite des zu beleuchtenden Fassadenstücks insbesondere etwa vertikal aufgereiht, kann sich die genannte Einschnürung in einer horizontalen Ebene erstrecken.

Insbesondere sind die Reflektoren jeweils derart konturiert, dass das von der zugehörigen Lichtquelle eingefangene Licht nicht in einen kreisförmigen bzw. runden Lichtkegel, sondern in eine vorzugsweise schiefe Lichtpyramide transformiert wird, d.h. das vom Reflektor abgehende Strahlenbündel besitzt in seiner Gesamtheit betrachtet einen mehreckigen, vorzugsweise näherungsweise rechteckigen Querschnitt, so dass das beleuchtete Flächenstück ebenfalls mehr- bzw. rechteckig ist. Insbesondere kann hierbei jede der beiden genannten Schalenhälften, aus denen ein insgesamt halbschalenförmiger Reflektor zusammengesetzt ist, derart beschaffen sein, dass jede Schalenhälfte für sich das von der zugehörigen Lichtquelle eingefangene Licht in ein solches pyramidenförmiges Lichtbündel transformiert, wobei sich die beiden von den Schalenhälften abgehenden Strahlenpyramiden so überlagern, dass auf der zu beleuchtenden Fassade bzw. Fläche ein mehreckiges, insbesondere rechteckiges Flächenstück ausgeleuchtet wird.

In Weiterbildung der Erfindung kann die Reflektor-/Lichtquellenanordnung dabei derat beschaffen sein, dass die jeweilige Lichtquelle das von ihr abgegebene Licht im wesentlichen vollständig in einen vom zu beleuchtenden Flächenstück zumindest größtenteils abgewandten Halbraum abstrahlt und derart angeordnet ist, dass der Halbraum dem Reflektor zugewandt ist, wobei der halbschalenförmige bwz. muschelförmige Reflektor die Lichtquelle soweit umschließt, dass der genannte Halbraum vom Reflektor abgedeckt ist. Eine Symmetrieachse des genannten Halbraums kann dabei exakt rechtwinklig zur Fassade bzw. Wand ausgerichtet, aber hierzu auch leicht verkippt, beispielsweise unter einem Winkel von etwa 90° ± 30°, sein, so dass der Halbraum immer noch überwiegend von der Fassade bzw. Wand abgewandt ist.

Um eine hohe lichttechnische Effizienz zu erreichen, sind die Reflektoren jeweils derart konturiert, dass die Reflektoren das eingefangene Licht im Wesentlichen vollständig um die zugehörige Lichtquelle herum lenken und auf das zu beleuchtende Flächenstück werfen. Vorteilhafterweise können die Reflektoren hierbei derart ausgebildet sein, dass das Licht jeweils nur einmal an der Reflektorfläche umgelenkt wird. Der Reflektor kann einfach umlenkend arbeiten, so dass Streuverluste durch Mehrfachumlenkung vermieden werden.

In vorteilhafter Weiterbildung der Erfindung können die Lichtquellen jeweils im Bereich des Öffnungsquerschnitts des jeweils zugehörigen Reflektors innerhalb des vom Reflektorrand umschlossenen Raumbereichs angeordnet sein. Der Reflektorrand kann zumindest näherungsweise eine Ebene definieren, wobei die dem Reflektor zugeordnete Lichtquelle vorteilhafterweise in dieser Ebene angeordnet sein kann bzw. nur relativ geringfügig unter oder über dieser Ebene positioniert sein kann. Hierdurch kann einerseits der gesamte Halbraum, in der eine punktförmige Lichtquelle wie beispielsweise eine LED strahlt, umschlossen und das abgestrahlte Licht im Wesentlichen vollständig vom Reflektor eingefangen werden. Gleichzeitig kann eine insgesamt flache Bauweise der Lichtquellen-/Reflektoranordnung erzielt werden.

In Weiterbildung der Erfindung kann die Lichtquelle im Bereich der Längsmittelebene des Reflektors angeordnet sein, jedoch nicht exakt mittig, sondern zu einer Seite der Reflektorschale hin versetzt. Insbesondere kann die Lichtquelle gegenüber der Einschnürung des Reflektors aus der Reflektormitte heraus zu der Seite hin versetzt angeordnet sein, an der die Einschnürung eine kleinere Tiefe besitzt. Die genannte Einschnürung kann sich über die Reflektorschale hinweg erstrecken und dabei eine Tiefe bzw. Höhe besitzen, die von einer Seite des Reflektors aus zur gegenüberliegenden Seite des Reflektors hin abnimmt. Auf der Seite der Reflektorschale, an der die Einschnürung die geringere Tiefe bzw. Höhe besitzt, gehen die beiden Schalenhälften sozusagen harmonischer ineinander über und sind weniger stark voneinander separiert bzw. besitzen einen weniger starken bzw. weniger stark ausgeprägten Übergang. In vorteilhafter Weiterbildung der Erfindung ist die Lichtquelle zu der Seite hin versetzt, in der die genannte Einschnürung weniger stark ausgeprägt ist.

Um die Lichtdurchmischung auf dem von einem Strahler beleuchteten Flächenstück weiter zu verbessern und die Konturierung der Reflektorschale bzw. die Positionierung der Lichtquelle relativ hierzu unkritischer zu gestalten, kann in Weiterbildung der Erfindung eine Facettierung an den schalenförmigen Reflektorflächen vorgesehen sein. Eine solche Oberflächenstrukturierung mit einer Vielzahl von Facetten kann nur für eine der halb- bzw. viertelschalenförmigen Reflektorflächen oder allgemein nur für einen Teil des Reflektors vorgesehen sein, beispielsweise dergestalt, dass eine Reflektorviertelschale facettiert ist und die andere Reflektorviertelschale glatt ausgebildet ist, wodurch bereits eine gewisse Vergleichmäßigung erzielt werden kann, da beide Reflektorviertelschalen das gleiche Flächenstück im Wesentlichen vollständig bestrahlen. In vorteilhafter Weiterbildung der Erfindung können beide Reflektorviertelschalen bzw. die gesamte Reflektorfläche mit einer solchen Vielzahl von Facetten strukturiert sein. Insbesondere zusammen mit dem zuvor erläuterten Bestrahlungsprinzip, dass beide Hälften der Reflektorschale das gemeinsame Flächenstück im Wesentlichen vollständig bestrahlen bzw. ausleuchten, kann mit einer solchen Facettierung eine schöne Vergleichmäßigung der beleuchteten Fläche erzielt werden.

Die genannten Facetten sind hierbei vorteilhafterweise relativ zur Reflektorfläche klein ausgebildet, wobei vorzugsweise mehr als hundert, insbesondere auch mehr als zweihundert Facetten über die Reflektorfläche verteilt angeordnet sein können, ggf. auch in Form einer mikrofacettierten Oberflächenstruktur. Die Facettierung kann hierbei vorteilhafterweise matrizenförmig verteilt oder wolkenförmit verteilt ausgebildet sein, d. h. die Facetten müssen nicht alle gleich groß sein und können gemäß einer Wolkenverteilung unterschiedlich angeordnet sein, überdecken insgesamt aber gleichmäßig die Reflektorfläche. Insbesondere können die Facetten sowohl in Längsrichtung als auch in Querrichtung - bezogen auf die zuvor erläuterte Teilung der Reflektorfläche - in mehreren Reihen und Spalten ausgebildet sein, beispielsweise dergestalt, dass sowohl in Längsrichtung als auch in Querrichtung mehr als zehn, insbesondere mehr als zwanzig Reihen und Spalten solcher Facetten vorgesehen sind.

Die Formgebung der Facettierung kann ebenfalls variieren, wobei vorteilhafterweise mehreckige, insbesondere rechteckige und näherungsweise quadratische Facetten oder allgemein regelmäßig geometrisch geformte Facettenstücke, deren Erstreckung in Längsrichtung und Querrichtung etwa gleich groß ist, vorgesehen sein können.

Alternativ zu geometrisch regelmäßigen Facetten können auch unregelmäßig geformte Oberflächenstruktur-Formflächenstücke in der Reflektoroberfläche ausgebildet sein, beispielsweise in Form einer Orangenhaut-Struktur, wie sie bspw. durch Ätzen der Oberfläche erhältlich ist oder einer Seidenmatt-Oberflächenstruktur, wie sie bspw. durch Sandstrahlen der Oberfläche erhältlich ist. Auch durch eine mikrofacettierte Oberfläche können die Lichtdurchmischung verbessert und das Lichtquellen-/Reflektorsystem unsensibler gegen Lage- und Formtoleranzen bei gleichzeitiger Verbesserung der Gleichmäßigkeit der Ausleuchtung gemacht werden.

Um trotz hoher Beleuchtungsstärken an der Fassade bzw. beleuchteten Fläche eine weitgehende Blendungsfreiheit zu erzielen, sind die Reflektoren derart geformt, dass die Strahler eine Längsausblendung bzw. eine leuchtflächenparallele Ausblendung besitzen, d.h. in Richtung parallel zur Fassade bzw. beleuchteten Fläche die Lichtstärke mehr oder minder gegen null geht. Die Ausblendung ist dabei insbesondere derart beschaffen, dass in einer fassadenparallelen Ebene, die durch die Fassadenstrahlerreihe geht bzw. von der Fassade denselben Abstand wie die Fassadenstrahler hat, die Lichtstärke in einem bodennahen Bereich gegen null geht. Auch in Ebenen, die parallel zur beleuchteten Fläche zwischen Strahlern und beleuchteter Fläche liegen, ist eine Abblendung gegeben, so daß beispielsweise Personen, die näher an der beleuchteten Wand stehen als die Fassadenstrahler, bei normaler Blickrichtung - also nicht gerade senkrecht nach oben - keine Blendung erfahren. Nur wenn man mehr oder minder unmittelbar an die Fassade herantritt und nach oben in die Fassadenstrahlerreihe blickt, kann eine Blendungswirkung eintreten. Sobald ein Passant jedoch nur ein kleines Stück weit von der Fassade wegtritt - wie es im normalen Fußgängerverkehr auf einem Trottoir üblich ist -, oder ein Nachbar die beleuchtete Fassade beispielsweise von einem auf derselben Straßenseite liegenden Haus aus, bspw. aus einem Erker oder von einem Balkon aus, betrachtet, wird durch die Längs- bzw. fassadenparalle Ausblendung eine Blendungsfreiheit erzielt.

Je nach den geometrischen Verhältnissen an der zu beleuchtenden Fläche kann die Ausblendung an den einzelnen Strahlern unterschiedlich beschaffen sein. Bei üblichen Fassaden mit Fassadenhöhen von 10 bis 20 m können die Fassadenstrahler in einer vertikalen Ebene senkrecht zur Fassade betrachtet einen Ausblendbereich von mehr als 270°, vorzugsweise etwa 270° bis 280° besitzen, wobei der nicht ausgeblendete Bereich am oberen Ende des beleuchteten Fassadenstücks etwa unter einem Winkel von 90° auf die Fassade gerichtet ist, während am unteren Ende des beleuchteten Fassadenstücks der nicht ausgeblendete Bereich mit der Fassade einen Winkel von vorzugsweise 3° bis 10° einschließen kann. In einer horizontalen Ebene ebenfalls senkrecht zur Fassade betrachtet kann der Fassadenstrahler einen Ausblendbereich von zumindest 200°, vorzugsweise 240° oder mehr, insbesondere etwa 240° bis 270° besitzen, was vom LED-Abstand und den erwünschten Beleuchtungseffekten wie beispielsweise farblichen Überblendungen abhängen kann.

Die Anordnung der Fassadenstrahler relativ zur Fassade bzw. Wand kann grundsätzlich in verschiedener Art und Weise erfolgen. Nach einer vorteilhaften Ausführung der Erfindung können die Fassadenstrahler in einer etwa horizontalen Reihe am oberen Ende des zu beleuchtenden Fassadenstücks angeordnet werden, wobei die Fassadenstrahler von der Fassade in einem Abstand von etwa 0,5 bis 2 m angeordnet sein können. Bei üblichen Fassadenhöhen von beispielsweise 15 m kann vorteilhafterweise eine Fassadenstrahlerreihe in einem Abstand von etwa 1 m vor der Fassade angeordnet werden und die Fassade bis zum Boden, also über etwa 15 m Höhe ausleuchten. In vorteilhafter Weiterbildung der Erfindung kann das Verhältnis von Höhe des zu beleuchtenden Fassaden- bzw. Wandstücks zu Fassadenabstand der Strahler 4:1 oder mehr, vorzugsweise 5:1 oder mehr, insbesondere auch 10:1 oder mehr betragen, wobei typischerweise zu erreichende Verhältnisse im Bereich von 5:1 bis 15:1 liegen. Je nach Einbausituation kann das genannte Aspekt-Verhältnis nicht von der Höhe des zu beleuchtenden Wandstücks, sondern beispielsweise dessen Breite bestimmt sein, nämlich beispielsweise dann, wenn mit seitlich angeordneten Strahlern eine Wand beispielsweise eines langen Gangs beleuchtet werden soll. Regelmäßig bestimmt sich das genannte Verhältnis aus der Erstreckung des beleuchteten Flächenstücks in einer Richtung senkrecht zur Richtung, entlang derer die üblicherweise mehreren Strahler aufgereiht sind, und dem Strahlerabstand senkrecht zur zu beleuchteten Fläche.

Vorteilhafterweise sind dabei die näher zum Rand einer Fassadenfläche angeordneten Fassadenstrahler bzw. deren Reflektoren hinsichtlich ihrer Abstrahlwinkel bzw. Ausblendräumen derart ausgebildet, um ein Hinausstrahlen über das seitliche Ende der Fassade hinaus zu verhindern. Insbesondere sind die zum Rand der Fassade hin angeordneten Fassadenstrahler bzw. deren Reflektoren derart ausgebildet, dass das von ihnen jeweils beleuchtete Fassadenstück seitlich etwa bündig mit der vertikalen Fassadenkante abschließt. Der von dem Fassadenstrahlerband, d.h. der Gesamtheit der Fassadenstrahler erzeugte beleuchtete Raum schließt sozusagen bündig mit der rechten und linken Fassadenkante ab bzw. endete ggf. auch schon vorher, so dass in jedem Fall gewährleistet ist, dass an der dazu benachbarten Gebäudefassade keine Blendung eintritt. Die Fassadenstrahler strahlen also nicht über die Ränder der ihr zugeordneten Fassadenfläche hinaus.

Um eine möglichst gleichmäßige Fassaden- bzw. Wandbeleuchtung zu erreichen, sind die halbschalenförmigen Reflektoren in vorteilhafter Weiterbildung der Erfindung insbesondere derart konturiert, dass jeder Fassadenstrahler ein etwa rechteckiges Fassadenstück beleuchtet und darauf eine Beleuchtungsstärkeverteilung erzeugt, die entlang vertikaler Linien über die gesamte Fassadenhöhe bzw. die gesamte Höhe des beleuchteten Fassaden- oder Flächenstücks betrachtet ein Beleuchtungsstärkeverhältnis von minimaler Beleuchtungsstärke Eₘᵢₙ zu maximaler Beleuchtungsstärke Eₘₐₓ von 1:10, d.h. 0,1 oder größer besitzt. Das beleuchtete Fassadenstück muß hierbei nicht bis ganz zum Boden gehen, sondern kann ein Stück weit oberhalb enden bzw. kann ein gewisser Übergangsbereich zum Boden hin vorgesehen werden, um helle Strahlungsränder am Boden - bzw. einer angrenzenden Wand - zu vermeiden, die ansonsten aufgrund von Montagetoleranzen, aber auch dem "Strahlungspinsel", der durch die reale Ausdehnung der im mathematischen Sinne nicht wirklich punktförmigen Lichtquelle bei nicht beliebig weit vom Reflektor positionierbaren Lichtquelle entsteht, auftreten würden.

In entsprechender Weise ist dabei vorteilhafterweise nicht nur eine vertikale, sondern auch horizontale Gleichmäßigkeit der Beleuchtungsstärke mit einem entsprechenden Beleuchtungsstärkeverhältnis vorgesehen.

Durch das genannte Beleuchtungsstärkeverhältnis kann eine über das gesamte Fassaden- bzw. Flächenstück für das menschliche Auge mehr oder minder vollständig gleichmäßige Fassaden- bzw. Wandbeleuchtung erzielt werden. Durch die bezüglich einer Rotationsachse asymmetrischen Lichtstärkeverteilung an jedem einzelnen Fassadenstrahler kann insgesamt eine sehr gleichmäßige Fassaden- bzw. Wandbeleuchtung mit weitgehender Blendungsfreiheit erzielt werden.

Auch wenn das genannte Beleuchtungsstärkeverhältnis von 1:10 bereits schön gleichmäßige Fassadenbeleuchtungsverhältnisse ergibt, kann in Weiterbildung der Erfindung vorteilhafterweise ein Beleuchtungsstärkeverhältnis von minimaler Beleuchtungsstärke Eₘᵢₙ zu maximaler Beleuchtungsstärke Eₘₐₓ - bei Betrachtung entlang einer vertikalen und/oder horizontaler Linien über die gesamte Fassadenhöhe und/oder Breite - von 1:2,5, d.h. 0,4 oder größer vorgesehen sein. Hierdurch können mehr oder minder perfekt gleichmäßig ausgeleuchtete Fassaden erzielt werden, wobei das genannte Beleuchtungsstärkeverhältnis auch bei sehr nahe an der Wand angeordneten Strahlern mit den vorgenannten Verhältnissen von Strahler-Wandabstand zu Erstreckung, insbesondere Höhe, des beleuchteten Flächenstücks von 1:4 bis 1:20, insbesondere 1:5 bis 1:15 vorgesehen sein kann.

Die Reflektoren der Fassadenstrahler sind dabei vorteilhafterweise in Weiterbildung der Erfindung derart asymmetrisch ausgebildet, dass die Beleuchtungsstärkeverteilung eines jeweiligen Fassadenstrahlers einzeln betrachtet auf dem von diesem beleuchteten Fassadenstück etwa halbovalförmige oder leicht birnenförmige Isoluxen besitzt, d.h. Linien, entlang derer die Beleuchtungsstärke gleich groß ist. Der Verlauf dieser Isoluxen bestimmt dabei eindeutig die Freiformfläche des Reflektors, welcher der Lichtquelle zugeordnet ist. Über die geometrischen Verhältnisse der Fassadenstrahleranordnung und der Freiformfläche des Reflektors wird ein bestimmtes Isoluxenbild erzeugt, das die Beleuchtungsstärkeverteilung auf dem beleuchteten Fassadenstück charakterisiert, so dass aus dem Verlauf der Isoluxen die Reflektorflächenform hinsichtlich ihrer Geometrie eindeutig bestimmt ist.

Durch den genannten halbovalförmigen bzw. U-förmigen Isoluxenverlauf kann trotz an sich asymmetrischer Fassadenstrahleranordnung, d.h. insbesondere Anordnung einer Fassadenstrahlerreihe am oberen Ende des zu beleuchtenden Fassaden- bzw. Wandstücks, eine für das menschliche Auge gleichmäßige Fassadenbeleuchtung erzielt werden, wenn eine Vielzahl von Fassadenstrahlern in einer Reihe parallel vor der Fassade bzw. Wand angeordnet werden.

Je nach den geometrischen Gegebenheiten der Fassade und der Fassadenstrahleranordnung an der Fassade, d.h. insbesondere Höhe und Breite der Fassade sowie Abstand der Fassadenstrahler von der Fassade sowie Anzahl der Fassadenstrahler in einer Reihe können die genannten Isoluxen grundsätzlich verschieden konturiert sein. Um eine besonders gleichmäßig Fassadenbeleuchtung zu erzielen, ist in Weiterbildung der Erfindung jedoch vorgesehen, dass die genannten ovalen bzw. halbovalen Isoluxen des von einem Fassadenstrahler beleuchteten Fassadenstücks ein Verhältnis von Höhe zu Breite von mindestens 2:1 besitzen, wobei das genannte Verhältnis vorteilhafterweise auch 3:1 oder 4:1 sein kann. Durch die generell langgestreckte, schlanke Ausbildung der Isoluxen kann eine über die Höhe der Fassade zumindest annähernd gleich bleibende Beleuchtungsstärke erzielt werden.

In vorteilhafter Weiterbildung der Erfindung können die Lichtquellen jeweils auf einem Tragarm montiert sein, der von einem Rand des jeweiligen Reflektors aus über dessen Öffnungsquerschnitt ragt, wobei die Lichtquellen jeweils auf der dem Reflektor zugewandten Seite des jeweiligen Tragarms angeordnet sind. Der genannte Tragarm kann länglich schlank konturiert sein, um möglichst wenig Fläche für das Zurückwerfen der Lichtstrahlen zu blockieren, beispielsweise die Form eines Längsstegs besitzen.

Insbesondere können die besagten Tragarme, auf denen die Lichtquellen angeordnet sind, Teil einer gemeinsamen Leiterplatte sein, die sich entlang der Reihe von Strahlern erstreckt und im Bereich der Reflektoren jeweils eine vorzugsweise an die Reflektorkontur angepasste Reflektoraussparungen besitzen, deren Rand den jeweiligen Reflektor umgreift und durch die hindurch die Reflektoren das eingefangene Licht auf das Fassaden- bzw. Wandstück werfen können. Grundsätzlich kann jedem Fassadenstrahler hierbei eine eigene Leiterplatte zugeordnet sein, wobei jedoch auch alle bzw. einige der Fassadenstrahler eine gemeinsame Leiterplatte aufweisen können, entlang derer die Lichtquellen aufgereiht sind, um ein gemeinsames Lichtband zu bilden.

Die Erfindung wird nachfolgend anhand bevorzugter Ausführungsbeispiele und zugehöriger Zeichnungen näher erläutert. In den Zeichnungen zeigen:
- Fig. 1:: eine perspektivische, schematische Darstellung eines im Wesentlichen kubischen Gebäudes, bei dem die zwei zu sehenden Fassaden mit einer Fassadenbeleuchtungsvorrichtung umfassend eine Vielzahl von in Reihe angeordneten Fassadenstrahlern zugeordnet ist,
- Fig. 2:: eine perspektivische, schematische und vergrößerte Ansicht einer Fassadenstrahlerreihe, die am oberen Ende der zu beleuchtenden Fassade von dieser beabstandet angeordnet ist, wobei die Fassadenstrahler nach Art eines Lichtbandes ausgebildet sind und eine Vielzahl von nebeneinander angeordneten LED-Lichtquellen umfassen,
- Fig. 3:: eine schematische Darstellung der Anordnung der Fassadenstrahler in einem Aufriss parallel zur beleuchtenden Fassade sowie eine grafische Darstellung der Beleuchtungsstärkeverteilung über die Fassadenhöhe, die von dem Lichtband erzeugt wird,
- Fig. 4:: eine schematische, perspektivische Darstellung der Ausstrahlcharakteristik eines einzelnen Fassadenstrahlers umfassend ein LED, die die klaren Abrisskanten des beleuchteten Fassadenstücks und die rechteckige Form des beleuchteten Fassadenstücks zeigt,
- Fig. 5:: eine perspektivische, schematische Darstellung der Ausstrahlcharakteristik mehrerer nebeneinander angeordneter LEDs der Fassadenbeleuchtungsvorrichtung aus den vorhergehenden Figuren, die die Überblendung der Ausstrahlbereiche zeigt,
- Fig. 6:: eine Darstellung der Überblendungsverhältnisse in einer fassadenparallelen Draufsicht,
- Fig. 7:: eine perspektivische Ansicht eines Fassadenstrahlers der Beleuchtungsvorrichtung nach einer vorteilhaften Ausführung der Erfindung, die die Anordnung einer LED auf einer Leiterplatte und den zugeordneten Reflektor in einer Anordnung innerhalb eines rohrförmigen Gehäuses mit einer schlitzförmigen Austrittsöffnung zeigt,
- Fig. 8:: eine schematische Schnittansicht des Fassadenstrahlers aus Fig. 8 in einer Einbausituation,
- Fig. 9:: eine perspektivische Darstellung des Reflektors eines Strahlers nach einer vorteilhaften Ausführung der Erfindung, wobei in der Teilansicht (a) die Rückseite und in der Teilansicht (b) die Reflexionsseite des Reflektors dargestellt sind,
- Fig. 10:: eine schematische Darstellung des Reflektors aus Fig. 9, wobei die Teilansicht (a) eine Draufsicht, die Teilansicht (b) eine Schnittansicht entlang der Linie H-H in der Teilansicht (a) und die Teilansicht (c) einen Schnitt entlang der Linie G-G in der Teilansicht (a) zeigt,
- Fig. 11:: eine schematische Darstellung des von dem Reflektor erzeugten Strahlengangs, wobei die Teilansicht (a) den erzeugten Strahlengang in einer vertikalen Ebene und die Teilansicht (b) den erzeugten Strahlengang in einer horizontalen Ebene zeigt,
- Fig. 12:: eine grafische Darstellung der von der Beleuchtungsvorrichtung erzeugten Beleuchtungsstärke über der Fassadenhöhe mit einem Beleuchtungsstärkeverhältnis von minimaler Beleuchtungsstärke Eₘᵢₙ zu maximaler Beleuchtungsstärke Eₘₐₓ von 1:10,
- Fig. 13:: eine grafische Darstellung der Beleuchtungsstärkeverteilung in einem von einer Einzel-LED beleuchteten, rechteckigen Fassadenstück, in der die Isolux-Linien, d.h. die Linien, entlang derer die Beleuchtungsstärke gleich bleibt, eingetragen sind und etwa halbovalförmig sind, und
- Fig. 14:: eine schematische, perspektivische Draufsicht auf den Reflektor eines Strahlers nach einer weiteren vorteilhaften Ausführung der Erfindung, gemäß der die Reflektorflächen mit einer Vielzahl von Facetten versehen sind.

Die in den Figuren gezeichnete Fassadenbeleuchtungsvorrichtung 1 umfasst vor jeder Fassade 2, 3 des Gebäudes 4 ein Lichtband 5, das im Wesentlichen horizontal etwa am oberen Ende der jeweiligen Fassade 2 bzw. 3 fassadenparallel angeordnet ist und - grob gesprochen - etwa so lang ist wie die Fassade breit ist bzw. geringfügig kürzer.

Jedes Lichtband 5 umfasst dabei eine Vielzahl von Fassadenstrahlern 6, die jeweils eine punktförmige Lichtquelle in Form einer LED 7 sowie einen der LED 7 zugeordneten Reflektor 8 umfasst, wie dies Fig. 7 zeigt. Die LEDs 7 können hierbei auf einem Lichtquellenträger 9, der vorteilhafterweise als LED-Platine ausgebildet sein kann, angeordnet und um eine liegende Achse schwenkbar gelagert sein, so dass der Abstrahlwinkel des jeweiligen Fassadenstrahlers 6 gegenüber der Fassade 2 bzw. 3 eingestellt werden kann. Alternativ oder zusätzlich kann auch der Reflektor 8 zusammen mit der LED 7 schwenkbar gelagert sein. Die Lichtquelle zusammen mit der Optik in Form des Reflektors 8 können hierbei vorteilhafterweise in einem etwa rohrförmigen Gehäuse 10 angeordnet sein, das eine schlitzförmige Abstrahlöffnung aufweist, die mit einem Abdeckglas verschlossen sein kann, um eine Verschmutzung der Optik zu vermeiden. Anstelle des rechteckigen Querschnitts kann das Gehäuse 10 auch andere Querschnitte, beispielsweise runde Rohrquerschnitte besitzen.

Wie Figur 8 zeigt, vgl. dort die strichlierte Darstellung der Gehäusewand 10a, kann das Gehäuse 10 auch als Blende fungieren und in der Ebene von Einschnürungen 50 der reflektierten Lichtpyramiden loch- bzw. schlitzförmige Lichtdurchtrittsöffnungen 51 besitzen, ansonsten aber geschlossen ausgebildet sein.

Wie Fig. 7 zeigt, kann die Lichtquelle bzw. LED 7 an einem Tragarm 9a befestigt sein, der einen Teil der vorgenannten Lichtquellen-Trägerplatine 9 bildet und sich vom Rand des zugeordneten Reflektors 8 aus erstreckt und in den Öffnungsquerschnitt 8q des Reflektors 8 hineinragt. Dementsprechend ist die auf dem genannten Tragarm 9a angeordnete LED 7 näherungsweise in der Ebene angeordnet, die von den Rändern des Reflektors 8 definiert wird, wobei sich die LED 7 innerhalb des von dem genannten Reflektorrand eingeschlossenen Raumbereichs befindet.

Die genannte Lichtquellen-Trägerplatine 9 umfasst vorteilhafterweise eine Reflektoraussparung 9b, die an die Umfangskontur des Reflektors 8 angepasst ist, so dass der Reflektor 8 von der genannten Aussparung umgriffen wird. Vorteilhafterweise kann der Reflektor 8 ebenfalls an der Lichtquellen-Trägerplatine 9 montiert bzw. befestigt sein, insbesondere derart, dass zumindest ein Teil des Reflektorrands an der Lichtquellen-Trägerplatine 9 aufsitzt bzw. sich unmittelbar über bzw. an der genannten Trägerplatine 9 entlang erstreckt, wobei ggf. Befestigungsmittel beispielsweise in Form der dargestellten Haltestifte vorgesehen sein können.

Wie Fig. 2 zeigt, ist in der gezeichneten Ausführung das Lichtband 5 bei einer Fassadenhöhe von 15 m in einem Abstand von etwa 1 m vor der Fassade angeordnet. Der Abstand der LEDs 7 in dem Lichtband 5 voneinander kann dabei grundsätzlich verschieden gewählt werden, wobei vorteilhafterweise eine mehr oder minder nahtlose Aneinanderreihung möglichst vieler LEDs vorgesehen ist, da hierdurch mit LEDs geringer Stärke eine hohe Beleuchtungsstärke an der Fassade erzielt werden kann.

Wie Fig. 4 zeigt, strahlen die LEDs bzw. die Strahler jeweils einzeln betrachtet keinen rotationssymmetrischen Lichtkegel ab. Vielmehr wird durch die Konturierung der Reflektoren 8 von jeder LED 7 ein etwa rechteckförmiges Fassadenstück 12 beleuchtet. Die Reflektoren 8 können dabei jeweils derart ausgebildet sein, dass jeweils ein etwa rechteckiges, beispielsweise etwa 15 m hohes und 3 m breites Fassadenstück 12 von einer einzelnen LED 7 gemäß Fig. 4 ausgeleuchtet wird. In einer vertikalen Ebene senkrecht zur Fassade betrachtet ist dabei der Abstrahlwinkel α vorgesehen, der in der gezeichneten Ausführungsform etwa 87° beträgt und derart orientiert ist, dass die Oberkante des Ausstrahlsektors etwa senkrecht auf die Fassade gerichtet ist, während an der Unterkante zwischen der Fassade und dem Ausstrahlungsbereichsrand ein Winkel von etwa 3° vorgesehen ist, vgl. Fig. 3. In der genannten vertikalen Ebene ist somit ein Ausblendraum von 360° - α vorgesehen, vgl. Fig. 3. Andererseits wird in einer horizontalen Ebene ebenfalls senkrecht zur Fassade ein Bereich mit dem Winkel β ausgeleuchtet, vgl. Fig. 4, der je nach Fassadenabstand und LED-Dichte variieren kann und in einer vorteilhaften Ausführung etwa 2 x 45° bis 2 x 60° betragen kann. Demgemäß ist in der genannten horizontalen Ebene ein Bereich von 360° - β ausgeblendet.

Durch diese fassadenparalle Längsausblendung durch die Reflektoren 8 wird eine mehr oder minder vollständige Blendungsfreiheit erzielt. Steht beispielsweise ein Betrachter in einer durch das Lichtband 5 gehenden, fassadenparallelen Ebene, wird er nicht geblendet, da in etwa 2 m Höhe über dem Boden in der besagten fassadenparallelen Ebene durch das Lichtband 5 die Lichtstärke gegen null geht. Selbst wenn ein nahe am Gebäude stehender Mensch nach oben blickt, sieht er deshalb selbst bei nur geringerem Abstand von der Fassade die Lichtquelle selbst nicht, da diese entsprechend ausgeblendet ist. Auch ein auf dem Balkon eines angrenzenden Hauses im selben Straßenzug stehender Nachbar wird nicht geblendet.

Wie die Figuren 9 bis 11 zeigen, wird die gewünschte Lichtverteilung durch entsprechend geformte Reflektoren erzeugt, deren Konturierung in den genannten Figuren 9 bis 11 näher dargestellt ist. Jeder der Reflektoren 8 umfasst einen grob gesprochen halbschalenförmigen Reflektorkorpus, der eine näherungsweise - grob gesprochen - runde bzw. abgerundete Randkontur besitzt, von der aus sich der Reflektorkorpus schalenförmig zu einer Seite hin wölbt, so dass die genannte Randkontur den Öffnungsquerschnitt der Schale definiert. Genauer gesagt wird der halbschalenförmige Reflektorkorpus von zwei Schalenhälften 8a und 8b gebildet, die miteinander verbunden sind und zwischen sich einen Übergangsbereich in Form einer Einschnürung 8c besitzt, welche die beiden Schalenhälften 8a und 8b miteinander verbindet. Der Reflektor 8 beisitzt hierdurch insgesamt betrachtet eine doppelbirnenförmige bzw. zwillingsbackenförmige Konturierung, vgl. Figuren 9 und 10.

Die genannte Einschnürung 8c bildet - bei Betrachtung der die Reflektorfläche bildenden Schaleninnenseite - eine gratförmige Erhöhung, die sich entlang der Mittellängsebene des Reflektors 8 erstreckt. Wie die Figuren 9(a) und 10(c) verdeutlichen, nimmt die Tiefe bzw. Höhe der Einschnürung 8c von einer Seite des Reflektors 9 zu einer gegenüberliegenden Seite hin leicht zu, und zwar insbesondere zu der Seite hin, die in der Einbausituation zur zu beleuchtenden Fläche hinweist, d.h. bei oberhalb einer zu beleuchtenden Fassade angeordneten Fassadenstrahlern unten liegt bzw. den unteren Randabschnitt 8u des Reflektors 8 bildet.

Wie Fig. 11 verdeutlicht, können die Schalenhälften 8a und 8b des insgesamt eine Halbschale bildenden Reflektors 8 derart konturiert sein, dass das von jeder Schalenhälfte 8a und 8b eingefangene Licht auf die gesamte, von dem Reflektor 8 insgesamt beleuchtete Fläche, d.h. das Flächenstück 12, das gemäß Fig. 5 rechteckig sein kann, verteilt wird. Die Strahlengänge der beiden Schalenhälften 8a und 8b überlagern sich somit im Wesentlichen vollständig, so dass es zu keinen Hell-Dunkel-Linien bzw. -Rändern auf dem zu beleuchtenden Flächenstück 12 kommt.

Wie die Figuren 11 (a) und 11 (b) verdeutlichen, ist der Reflektor 8 dabei insgesamt derart konturiert, dass der Reflektor den Strahlengang sozusagen spiegelbildlich verdreht. Insbesondere ist jede der Schalenhälften 8a und 8b doppelt konvergent arbeitend ausgebildet. Die von einem oberen Schalenhälftenrand 8o umgelenkten Strahlen werden auf einen unteren Randbereich des zu beleuchtenden Fassadenstücks 12 gelenkt, während die von einem unteren Schalenhälftenrand 8u umgelenkten Strahlen den oberen Randbereich des beleuchteten Fassadenstücks 12 ausleuchten. Weiterhin leuchtet ein rechter Randabschnitt einer jeden Schalenhälfte 8a und 8b einen linken Randabschnitt des Fassadenstücks 12 aus, während der linke Schalenrand 8l einen rechten Randabschnitt des Fassadenstücks 12 bestrahlt, vgl. Fig. 11 (a) und 11 (b).

In vorteilhafter Weiterbildung der Erfindung sind die Schalenhälften dabei jeweils derart konturiert, daß eine ein-eindeutige Zuordnung erfolgt, d.h. jeder Punkt der beleuchtete Fläche 12 wird von genau einem Punkt der Schalenhälfte beleuchtet.

Durch die Konvergenz des Strahlengangs kann einerseits erreicht werden, dass trotz gleichmäßiger Ausleuchtung des Fassadenstücks 12 das von dem Reflektor 8 eingefangene Licht der Lichtquelle 7 vollständig um die Lichtquelle 7 herum gelenkt wird, so dass die Lichtquelle 7 bzw. deren Tragarm 9a keinen Schatten wirft. Zum anderen kann eine sehr günstige, Platz sparende Einbausituation realisiert werden, wie sie Fig. 8 zeigt. Das erzeugte Strahlenbündel wird im Wesentlichen vollständig unterhalb - bzw. bei seitlichem Einbau im Wesentlichen vollständig seitlich bzw. bei unten liegendem Einbau im Wesentlichen vollständig oberhalb des Reflektors 8 abgegeben, so dass der Reflektor 8 bzw. der gesamte Fassadenstrahler 6 auch unter Putz bzw. in eine angrenzende Decke oder ein angrenzendes Gesims versenkt eingebaut werden kann. Das von dem jeweiligen Fassadenstrahler 6 beleuchtete Fassadenstück 12 bleibt somit frei von einer Verdeckung durch den Fassadenstrahler selbst, wodurch für den Betrachter keine störenden Sichtbarrieren auf das beleuchtete Wand- bzw. Fassadenstück entstehen.

Um eine effiziente Beleuchtung zu erzielen, können die Reflektoroberflächen der Reflektoren 8 hoch reflektierend ausgebildet sein, vorteilhafterweise einen Reflexionsgrad von mehr als 80%, insbesondere mehr als 90% besitzen. Alternativ oder zusätzlich können die Reflektoroberflächen leicht mattiert ausgebildet sein, um den Reflektor unempfindlicher gegenüber Herstellungsformtoleranzen zu machen bzw. auch bei größeren Formtoleranzen des Reflektors die gewünschte Gleichmäßigkeit der Beleuchtung des Flächenstücks zu erzielen.

Alternativ oder zusätzlich können die Reflektoren 8 Filter und/oder Spiegelschichten aufweisen, beispielsweise um das eingefangene Licht hinsichtlich spezieller Wellenlängenbereiche zu filtern, beispielsweise um Melatoninlicht herauszufiltern.

Wie Fig. 14 zeigt, können die Reflektoren 8 mit einer Oberflächenstrukturierung in Form einer Facettierung 80 versehen sein, die eine Vielzahl von Facetten 81 umfasst, die in einem regelmäßigen Muster über die gesamte Reflektoroberfläche verteilt sein und im Wesentlichen unmittelbar aneinander angrenzen können, so dass im Wesentlichen die gesamte wirksame Reflektoroberfläche facettiert ist. Vorteilhafterweise können die Facetten 81 sowohl in Längsrichtung als auch in Querrichtung des Reflektors 8 in einer Vielzahl von Reihen und Spalten verteilt angeordnet sein, beispielsweise in mehr als zehn Spalten und zehn Reihen pro Viertelschale. Die Facetten 81 können hierbei unterschiedlich konturiert sein, beispielsweise näherungsweise mit rechteckigen Umfangskonsturen versehen sein. Die Facettenfläche einer Facette 81 selbst kann ebenfalls unterschiedlich konturiert sein, beispielsweise im Wesentlichen eben oder auch leicht konkav, beispielsweise im Sinne einer flachen Senke nach Art des Abdrucks einer Linse. Alternativ kann auch mit einer geometrisch unregelmäßigen Randkonturierung der Oberflächenstrukur-Teilflächen gearbeitet werden, beispielsweise im Sinne von wolkenförmig konturierten Mikro-Dellen oder einer Orangenhaut-Struktur, wie sie beispielsweise durch Ätzen erhältlich ist.

Wie Fig. 5 zeigt, werden die von einer LED 7 bzw. den zugeordneten Reflektoren 8 beleuchteten rechteckigen Fassadenstücke 12 überlagert, d.h. entlang eines vertikalen Streifens überlappen die von jeweils einer LED beleuchteten Fassadenstücke. Sind die LEDs im Abstand von a voneinander und im Abstand von b von der Fassade angeordnet, wie dies die Figuren 5 und 6 zeigen, überlappen die beleuchteten Fassadenstücke 12 einander in einem Streifen, da die Breite der beleuchteten Fassadenstücke 12 größer als der Abstand a ist. Der besagte Überlappungsstreifen kann recht schmal sein, jedoch auch dem ganzen Fassadenstück 12 entsprechen, d.h. jeder Strahler 6 kann das gesamte Fassadenstück 12 beleuchten.

Insgesamt kann hierdurch eine sehr gleichmäßige Fassadenbeleuchtung erzielt werden. Wie Fig. 3 zeigt, zeigt die Beleuchtungsstärke des Lichtbandes 5 über die gesamte Fassadenhöhe eine nur recht geringe Variation. Die minimale Beleuchtungsstärke, die gemäß Fig. 3 am unteren Ende der Fassade auftritt, steht zu der maximalen Beleuchtungsstärke Eₘₐₓ, die im Bereich von etwa einem Viertel bis drei Viertel der Fassadenhöhe, in der gezeichneten Ausführung nach Fig. 3 etwa bei drei Viertel der Fassadenhöhe auftritt, in einem Verhältnis von 1:10 oder mehr, d.h. vorzugsweise 1:5 oder 1:2,5 oder noch größer.

Wie Fig. 1 zeigt, besitzt dabei der Abstrahlraum des Lichtbandes 5 seitliche Abrisskanten, die vorteilhafterweise etwa bündig mit den Rändern der Fassade sind, so dass eine Blendung um die Ecke des Gebäudes 4 herum ausgeschlossen ist.

Die Figuren 12 und 13 zeigen vorteilhafte Verteilungen der Beleuchtungsstärke. In Fig. 12 ist der Verlauf der Beleuchtungsstärke über der Fassadenhöhe dargestellt. Dabei ist in der Fassadenhöhe "0", die der Höhe des Lichtbandes 5 entspricht, eine relative Beleuchtungsstärke von etwa 60 % gegeben, die sodann bis zu etwa 6 m unterhalb des Lichtbandes 5 hin ansteigt bis auf etwa 100 %, d.h. dort ihren Maximalwert erreicht. Bis zum Boden der Fassade hin fällt die Luxzahl sodann wiederum ab, wobei am Boden immer noch 10 % der maximalen Luxstärke vorhanden sind. Hierdurch ist das Verhältnis von minimaler Beleuchtungsstärke Eₘᵢₙ zu maximaler Beleuchtungsstärke Eₘₐₓ als 1:10 definiert.

Bei einer solchen Beleuchtungsstärkeverteilung des gesamten Lichtbandes 5 kann in Weiterbildung der Erfindung der Reflektor 8 eines einzelnen Fassadenstrahlers bzw. einer einzelnen LED 7 durch eine Beleuchtungsstärkeverteilung definiert werden, wie sie Fig. 13 zeigt. Die genannte Fig. 13 zeigt dabei die Isoluxen, d.h. die Linien, entlang derer die Beleuchtungsstärke in dem von einer LED beleuchteten Fassadenstück 12 gleich ist. Dabei ist an der vertikalen Achse der Fig. 13 die Höhe der Fassade, genauer gesagt die Höhe unter der jeweiligen LED aufgetragen, während die horizontale Achse die Breite des beleuchteten Fassadenstücks angibt. Wie Fig. 13 zeigt, besitzen die Isoluxen dabei insgesamt eine etwa halbovalförmige Konturierung bzw. eine auf einer Stirnseite abgeflachte Ovalform. Dabei ist der einer LED 7 unmittelbar gegenüberliegende Fassadenpunkt sozusagen das Zentrum der genannten Isoluxen. Von dort ausgehend erstrecken sich die Isoluxen etwa ovalförmig bzw. halbovalförmig bzw. in Form einer einseitig, insbesondere an einer Stirnseite abgeflachten Ovals, wobei die die höchste Beleuchtungsstärke angebende Isoluxe im Zentrum liegt und zwiebelschalenförmig von Isoluxen umschlossen wird, die immer geringere Beleuchtungsstärken angeben. Das Verhältnis von Längserstreckung der Isoluxen in Hochrichtung zur Breite der Isoluxen beträgt dabei mehr als 2:1, d.h. die Isoluxen sind insgesamt recht lange und schlank ausgebildet, vgl. Figur 13.

In Weiterbildung der Erfindung kann der Reflektor 8 eines oder mehrerer, ggf. aller Strahler mit einer das Spektrum des reflektierten Licht verändernden Beschichtung versehen sein, so daß das reflektierte Licht ein anderes Spektrum aufweist als das von dem Relfektor eingefangene, von der Lichtquelle her kommende Licht. Hierdurch kann beispielswesie melatoninförderliches oder -unterdrückendes Licht erzeugt werden. Eine solche spektralverändernde Beschichtung ist besonders vorteilhaft in Verbindung mit der nur einfachen Reflexion des gesamten eingefangenen bzw. gesamten von der Lichtquelle abgegebenen Lichts am Reflektor, so daß die gewünschte Spektrumsveränderung nicht verfälscht bzw. durch Mehrfachreflexionen nicht unkontrollierbar wird.

## Patentansprüche

1. Strahler für eine Beleuchtungsvorrichtung (1) zur Beleuchtung eines Flächenstücks einer Fassade, Wand, Decke oder Bodenfläche, mit einer punktförmigen Lichtquelle (7), vorzugsweise in Form einer LED, sowie einem der Lichtquelle (7) zugeordneten Reflektor (8), der das Licht der zugeordneten Lichtquelle (7) im Wesentlichen vollständig einfängt und auf das insbesondere etwa rechteckige Flächenstück (12) wirft, wobei der Reflektor (8) einfachreflektierend ausgebildet ist und das gesamte von der Lichtquelle (7) abgegebene und eingefangene Licht nur einmal reflektiert wird, **dadurch gekennzeichnet, dass** der Reflektor (8) von zumindest zwei Schalenhälften (8a, 8b) gebildet ist, von welchen Schalenhälften (8a, 8b) jede doppelt konvergent reflektierend ausgebildet ist und das jeweils eingefangene Licht mit Einfachreflexion auf das gesamte von dem Reflektor (8) beleuchtete Flächenstück verteilt, wobei ein linker Schalenrandabschnitt (8l) der Schalenhälfte (8a; 8b) einen rechten Randabschnitt (12r) des beleuchteten Flächenstücks (12) beleuchtet, ein rechter Schalenrandabschnitt (8r) der genannten Schalenhälfte einen linken Randabschnitt (12l) des beleuchteten Flächenstücks (12) beleuchtet, ein unterer Schalenrandabschnitt (8u) der genannten Schalenhälfte einen oberen Randabschnitt (12o) des beleuchteten Flächenstücks (12) beleuchtet und ein oberer Schalenrandabschnitt (8o) einen unteren Randabschnitt (12u) des beleuchteten Flächenstücks (12) beleuchtet.

2. Strahler nach dem vorhergehenden Anspruch, wobei der Reflektor (8) derart konturiert ist, dass das von der Lichtquelle (7) her kommende Strahlenbündel in ein etwa pyramidenförmiges Strahlenbündel transformiert wird, wobei vorzugsweise jede Schalenhälfte (8a, 8b) derart konturiert ist, dass das von der jeweiligen Schalenhälfte (8a; 8b) eingefangene Licht von der Lichtquelle (7) in ein etwa pyramidenförmiges, insbesondere schiefpyramidenförmiges, Strahlenbündel transformiert wird.

3. Strahler nach einem der vorhergehenden Ansprüche, wobei die Lichtquelle (7) das von ihr abgegebene Licht im Wesentlichen vollständig in einen vom zu beleuchtenden Flächenstück abgewandten Halbraum abstrahlt und derart angeordnet ist, dass der Halbraum dem Reflektor (8) zugewandt ist, wobei der halbschalenförmige Reflektor (8) die Lichtquelle (7) soweit umschließt, dass der genannte Halbraum vom Reflektor (8) abgedeckt ist.

4. Strahler nach einem der vorhergehenden Ansprüche, wobei der Reflektor (8) mit einer das Spektrum des Lichts verändernden Beschichtung versehen ist.

5. Strahler nach einem der vorhergehenden Ansprüche, wobei der Reflektor (8) derart konturiert ist, dass die von den mehreren Schalenhälften (8a, 8b) abgestrahlten Strahlenbündel zumindest näherungsweise in einer gemeinsamen Ebene, insbesondere zumindest näherungsweise im Bereich des Öffnungsquerschnitts des Reflektors (8), liegende Strahlengang-Einschnürungen (50) besitzen und eine dem Reflektor (8) vorgeblendete Blende, die im Bereich der Strahlengang-Einschnürungen Ausparungen, insbesondere schlitz- oder lochförmige Lichtdurchtrittsöffnungen (51), besitzt, vorgesehen ist, welche Blende insbesondere von einem vorzugsweise rohrförmigen, von den genannten Aussparungen abgesehen geschlossenen Gehäuse (10) gebildet ist.

6. Beleuchtungsvorrichtung mit zumindest einer Reihe von Strahlern (6), die jeweils gemäß einem der Ansprüche 1 bis 5 ausgebildet sind und nebeneinander von dem zu beleuchtenden Flächenstück (2, 3) beabstandet angeordnet sind.

7. Beleuchtungsvorrichfung nach dem vorhergehenden Anspruch, wobei die Reflektoren (8) jeweils derart konturiert sind, dass ein unterer Reflektorrandabschnitt (8u) einen oberen Randabschnitt (12o) des beleuchteten Fassadenstücks (12) beleuchtet und ein oberer Reflektorrandabschnitt (8o) einen unteren Randabschnitt (12u) des beleuchteten Flächenstücks (12) beleuchtet, und/oder ein linker Reflektorrandabschnitt (8l) einen rechten Randabschnitt (12r) des beleuchteten Fassadenstücks (12) beleuchtet und ein rechter Reflektorrandabschnitt (8r) einen linken Randabschnitt (12l) des beleuchteten Flächenstücks (12) beleuchtet.

8. Beleuchtungsvorrichtung nach einem der vorhergehenden Ansprüche 6-7 wobei die Lichtquellen (7) das von ihnen abgegebene Licht jeweils im Wesentlichen vollständig in einen vom zu beleuchtenden Flächenstück (12) überwiegend abgewandten Halbraum abstrahlen und derart angeordnet sind, dass der Halbraum dem Reflektor (8) zugewandt ist, und die Reflektoren (8) jeweils das von der zugehörigen Lichtquelle (7) eingefangene Licht im Wesentlichen vollständig an der Lichtquelle (7) vorbei auf das beleuchtete Flächenstück (12) lenken, wobei jede Schalenhälfte (8a, 8b) eines etwa halbschalenförmigen Reflektors (8), der das Licht der zugeordneten Lichtquelle (7) im Wesentlichen vollständig einfängt und auf ein vorbestimmtes Flächenstück (12) wirft, doppelt konvergent reflektierend ausgebildet ist, derart, dass das gesamte eingefangene Licht im Wesentlichen vollständig auf verschiedenen Seiten der Lichtquelle (7) an der Lichtquelle vorbei abgestrahlt wird, wobei ein linker Schalenrandabschnitt (8l) der Schalenhälfte (8a; 8b) einen rechten Randabschnitt (12r) des beleuchteten Flächenstücks (12) beleuchtet, ein rechter Schalenrandabschnitt (8r) der genannten Schalenhälfte einen linken Randabschnitt (12l) des beleuchteten Flächenstücks (12) beleuchtet, ein unterer Schalenrandabschnitt (8u) der genannten Schalenhälfte einen oberen Randabschnitt (12o) des beleuchteten Flächenstücks (12) beleuchtet und ein oberer Schalenrandabschnitt (8o) einen unteren Randabschnitt (12u) des beleuchteten Flächenstücks (12) beleuchtet.

9. Beleuchtungsvorrichtung nach einem der vorhergehenden Ansprüche 6-8, wobei die Schalenhälften (8a, 8b) eines jeweiligen Reflektors (8) zusammen eine etwa doppelbirnenförmige Halbschale bilden, die eine vom Übergangsbereich der beiden Schalenhälften (8a, 8b) gebildete, etwa spaltförmige Einschnürung (8c) besitzt, wobei sich die Einschnürung (8c) in einer Längsmittelebene des Reflektors (8) erstreckt und/oder sich in einer zum beleuchteten Flächenstück (12) und zur Längsrichtung, entlang der die Strahler (6) aufgereiht sind, senkrechten Ebene erstreckt und/oder sich bei Anordnung der Strahler (6) im Bereich des oberen Rands des beleuchteten Flächenstücks (12) in einer vertikalen Ebene und/oder bei Anordnung der Strahler (6) an einem seitlichen Randbereich des beleuchteten Flächenstücks (12) in einer horizontalen Ebene erstreckt, wobei die Lichtquellen (7) jeweils im Bereich des Öffnungsquerschnitts (8q) des zugehörigen Reflektors (8) innerhalb des vom Reflektorrand umschlossenen Raumbereichs angeordnet sind, wobei die Lichtquellen (7) jeweils gegenüber der Einschnürung (8c) des zugehörigen Reflektors (8) aus der Reflektormitte heraus zu der Seite hin versetzt, an der die Einschnürung (8c) eine geringere Tiefe aufweist, angeordnet sind.

10. Beleuchtungsvorrichtung nach einem der vorhergehenden Ansprüche 6-9, wobei die Reflektoren (8) zumindest teilweise mit einer Facettierung (80) versehen sind, die eine Vielzahl von Facetten (81) an der Reflektorfläche des jeweiligen Reflektors (8) umfasst, wobei die Facettierung (80) auf beiden Schalenhälften (8a, 8b) des jeweiligen Reflektors, insbesondere an der gesamten Reflektorfläche, vorgesehen ist und/oder pro Schalenhälfte mehr als fünfzig, vorzugsweise mehr als hundert Facetten (81) umfasst und/oder eine näherungsweise gleichmäßige Verteilung der Facetten (81) in mehr als zehn Reihen und Spalten in Längs- und Querrichtung der Reflektorfläche umfasst, und/oder zumindest ein Teil der Reflektoroberfläche der Reflektoren (8) mit einer geometrisch unregelmäßigen oder -regelmäßigen Mikrostrukturierung und/oder Orangenhautstruktur versehen ist.

11. Beleuchtungsvorrichtung nach einem der vorhergehenden Ansprüche 6-10, wobei die Lichtquellen (7) jeweils auf einem Tragarm (9a) angeordnet sind, der von einem Rand des Reflektors (8) aus über den Öffnungsquerschnitt (8q) des Reflektors (8) ragt, wobei die Lichtquellen (7) jeweils auf der dem Reflektor (8) zugewandten Seite des jeweiligen Tragarms (9a) angeordnet sind, wobei der Tragarm (9a) vorzugsweise Teil einer Leiterplatte (9) ist, die im Bereich der Reflektoren (8) jeweils eine vorzugsweise an die Reflektor-Umfangskontur angepasste Reflektoraussparung (9b) besitzt, deren Rand den zugehörigen Reflektor (8) umgreift und durch die hindurch die Reflektoren (8) das jeweils eingefangene Licht auf das beleuchtete Fassaden-/ Wandstück (12) werfen.

12. Beleuchtungsvorrichtung nach einem der vorhergehenden Ansprüche 6-11, wobei die Strahler (6) derart nahe an dem zu beleuchtenden Flächen-, insbesondere Fassaden-/Wand-/Decken-/Bodenstück (12) angeordnet sind, dass das Verhältnis b/h von Strahlerabstand (b) vom Flächenstück (12) zur Längserstreckung, insbesondere Höhe (h) oder Breite, des Flächenstücks (12) 1:4 oder weniger, vorzugsweise 1:5 oder weniger, insbesondere 1:8 bis 1:25, beträgt und die Reflektoren (8) eine Beleuchtungsstärkeverteilung erzeugen, die entlang zur genannten Längserstreckung, insbesondere Höhe (h), des Flächenstücks (12) paraller Linien über die gesamte Längserstreckung des beleuchteten Flächenstücks ein Beleuchtungsstärkeverhältnis von minimaler Beleuchtungsstärke (Eₘᵢₙ) zu maximaler Beleuchtungsstärke (Eₘₐₓ) von 1:10, d.h. 0,1 oder größer, insbesondere 1:2,5 oder größer, besitzt, wobei die Reflektoren (8) derart konturiert sind, dass die Beleuchtungsstärkeverteilung auf dem beleuchteten Fassaden-/Wandstück (12) halbovalförmige Isoluxen besitzt, wobei die halbovalförmigen Isoluxen vorzugsweise ein Verhältnis von Höhe zu Breite von mindestens 2:1 besitzen.

13. Beleuchtungsvorrichtung nach einem der vorhergehenden Ansprüche 6-12, wobei das beleuchtete Fassaden-/Wandstück (12) im Wesentlichen vom Boden bis zur Höhe der Reihe von Strahlern (6) reicht und/oder das beleuchtete Fassaden-/Wandstück (12) eine Oberkante etwa auf Höhe der Strahlerreihe und eine Unterkante etwa auf Bodenhöhe und/oder etwa ein Stück weit unterhalb der Strahlerreihe besitzt, das dem Vier- bis Zwanzigfachen des Abstands der Strahlerreihe von der Fassade (2, 3) entspricht, wobei die Reflektoren (8) derart um die zugehörige Lichtquelle (7) herum konturiert sind, dass die Strahler (6) eine fassadenparallele Ausblendung parallel zum beleuchteten Flächenstück (12) besitzen und/oder in einer zum Flächenstück (12) parallelen Ebene, die durch die Strahlerreihe geht, in einem bodennahen Bereich und/oder in einem Seitenbereich neben dem beleuchteten Flächenstück (12) die Lichtstärke gegen null geht, wobei die Strahler (6) jeweils in einer vertikalen Ebene senkrecht zur Fassade/Wand (2, 3) betrachtet einen Ausblendwinkel (360°-α) von mehr als 270°, vorzugsweise zwischen 270° und 280°, besitzen und in einer horizontalen Ebene senkrecht zur Fassade/Wand (2, 3) einen Ausblendwinkel (360°-β) von mehr als 200°, vorzugsweise zwischen 240° und 270° aufweisen.

14. Beleuchtungsvorrichtung nach einem der vorhergehenden Ansprüche 6-13, wobei die von jeweils einem Strahler (6) beleuchteten Flächenstücke (12) einander überlappen.

## Claims

1. A spotlight for an illumination apparatus (1) for illuminating a surface portion of a façade, a wall, a ceiling or a floor surface, having a point-shaped light source (7), preferably in the form of an LED, and having a reflector (8) that is associated with the light source (7) and that substantially completely captures the light of the associated light source (7) and casts it onto the surface portion (12), that is in particular rectangular, wherein the reflector (8) is configured as simply reflective and the total light emitted by the light source (7) and captured is only reflected once, **characterized in that** the reflector (8) is formed by at least two shell halves (8a, 8b), of which shell-halves (8a, 8b) each is configured as reflective in a double-convergent manner and distributes the respective captured light by simple reflection over the total surface portion illuminated by the reflector (8), with a left marginal shell section (8l) of the shell half (8a, 8b) illuminating a right marginal section (12r) of the illuminated surface portion (12), a right marginal shell section (8r) of said shell half illuminating a left marginal section (12l) of the illuminated surface portion (12), a lower marginal shell section (8u) of said shell half illuminating an upper marginal section (12o) of the illuminated surface portion (12), and an upper marginal shell section (8o) illuminating a lower marginal section (12u) of the illuminated surface portion (12).

2. A spotlight in accordance with the preceding claim, wherein the reflector (8) is contoured such that the beams emanating from the light source (7) are transformed into approximately pyramid-shaped beams, with each shall half (8a, 8b) preferably being contoured such that the light of the light source (7) captured by the respective shell half (8a, 8b) is transformed into approximately pyramid-shaped beams, in particular slanted pyramid-shaped beams.

3. A spotlight in accordance with one of the preceding claims, wherein the light source (7) irradiates the light emitted by it substantially completely into a half-space remote from the surface portion to be illuminated and is arranged such that the half-space faces the reflector (8), with the reflector (8) of half-shell shape surrounding the light source (7) so much that said half-space is covered by the reflector (8).

4. A spotlight in accordance with one of the preceding claims, wherein the reflector (8) is provided with a coating varying the spectrum of the light.

5. A spotlight in accordance with one of the preceding claims, wherein the reflector (8) is contoured such that the beams irradiated by the plurality of shell halves (8a, 8b) have optical path constrictions (50) that are at least approximately disposed in a common plane, in particular at least approximately in the region of the opening cross-section of the reflector (8), and a diaphragm superposed on the reflector (8) is provided that has cut-outs, in particular slit-like or aperture-like light passage openings (51) in the region of the optical path constrictions, said diaphragm in particular being formed by a housing (10) that is preferably tubular and that is closed apart from said cut-outs.

6. An illumination apparatus having at least one row of spotlights (6) that are each configured in accordance with one of the claims 1 to 5 and that are arranged next to one another and spaced apart from the surface portion (2, 3) to be illuminated.

7. An illumination apparatus in accordance with the preceding claim, wherein the reflectors (8) are each contoured such that a lower marginal reflector section (8u) illuminates an upper marginal section (12o) of the illuminated façade portion (12) and an upper marginal reflector section (8o) illuminates a lower marginal section (12u) of the illuminated surface portion (12); and/or wherein a left marginal reflector section (8l) illuminates a right marginal section (12r) of the illuminated façade portion (12) and a right marginal reflector section (8r) illuminates a left marginal section (12l) of the illuminated surface portion (12).

8. An illumination apparatus in accordance with one of the preceding claims 6 to 7, wherein the light sources (7) irradiate the light emitted by them respectively substantially completely into a half-space mainly remote from the surface portion (12) to be illuminated and are arranged such that the half-space faces the reflector (8) and the reflectors (8) each direct the light captured by the associated light source (7) substantially completely past the light source (79 onto the illuminated surface portion (12), wherein each shell half (8a, 8b) of a reflector (8) that is of approximately half-shell shape, that substantially completely captures the light of the associated light source (7) and casts it onto a predefined surface portion (12) is configured as reflective in a double convergent manner such that the total captured light is substantially completely irradiated at different sides of the light source (7) past the light source, with a left marginal shell section (8l) of the shell half (8a, 8b) illuminating a right marginal section (12r) of the illuminated surface portion (12), a right marginal shell section (8r) of said shell half illuminating a left marginal section (12l) of the illuminated surface portion (12), a lower marginal shell section (8u) of said shell half illuminating an upper marginal section (12o) of the illuminated surface portion (12), and an upper marginal shell section (8o) illuminating a lower marginal section (12u) of the illuminated surface portion (12).

9. An illumination apparatus in accordance with one of the preceding claims 6 to 8, wherein the shell halves (8a, 8b) of a respective reflector (8) together form a half-shell of approximately double pear shape that has a constriction (8c) that is formed by the transition region of the two shell halves (8a, 8b) and is of approximately gap shape, with the constriction (8c) extending in a longitudinal center plane of the reflector (8) and/or extending in a plane perpendicular to the illuminated surface portion (12) and to the longitudinal direction along which the spotlights (6) are disposed in rows and/or extending in a vertical plane on an arrangement of the spotlights (6) in the region of the upper margin of the illuminated surface portion (12) and/or extending in a horizontal plane on an arrangement of the spotlights (6) at a lateral marginal region of the illuminated surface portion (12), with the light sources (7) each being arranged in the region of the opening cross-section (8q) of the associated reflector (8) within the spatial zone surrounded by the reflector margin, and with the light sources (7) each being arranged with respect to the constriction (8c) of the associated reflector (8) out of the reflector center offset to the side at which the constriction (8c) has a smaller depth.

10. An illumination apparatus in accordance with one of the preceding claims 6 to 9, wherein the reflectors (8) are at least partly provided with a facet design (80) that comprises a plurality of facets (81) at the reflector surface of the respective reflector (8), with the facet design (80) being provided at both shell halves (8a, 8b) of the respective reflector, in particular at the total reflector surface and/or comprising more than fifty, preferably more than a hundred facets (81) per shell half and/or comprising an approximately uniform distribution of the facets (81) in more than ten rows and columns in the longitudinal direction and transverse direction of the reflector surface and/or with at least a portion of the reflector surface of the reflectors (8) being provided with a geometrically irregular or regular microstructure design and/or orange peel design.

11. An illumination apparatus in accordance with one of the preceding claims 6 to 10, wherein the light sources (7) are each arranged on a support arm (9a) that projects starting from a margin of the reflector (8) over the opening cross-section (8q) of the reflector (8), with the light sources (7) each being arranged on the side of the respective support arm (9a) facing the reflector (8), with the support arm (9a) preferably being a part of a printed circuit board (9) that has a respective reflector cut-out (9b) which is preferably adapted to the peripheral reflector contour in the region of the reflectors (8), whose margin engages around the associated reflector (8) and through which the reflectors (8) cast the respective captured light onto the illuminated façade/wall portion (12).

12. An illumination apparatus in accordance with one of the preceding claims 6 to 11, wherein the spotlights (6) are arranged so closely surface portion to be illuminated, in particular the façade/wall/ceiling/floor portion (12), that the ratio b/h of the spotlight spacing (b) from the surface portion (12) to the longitudinal extent, in particular the height (h) or width, of the surface portion (12) amounts to 1:4 or less, preferably 1:5 or less, in particular 1:8 to 1:25, and the reflectors (8) generate an illuminance distribution that has an illuminance ratio of minimal illuminance (Eₘᵢₙ) to maximum illuminance (Eₘₐₓ) of 1:10, i.e. 0.1 or more, in particular 1:2.5 or more, along said longitudinal extent, in particular the height (h), of the surface portion (12) of parallel lines over the total longitudinal extent of the illuminated surface portion, with the reflectors (8) being contoured such that the illuminance distribution over the illuminated façade/wall portion (12) has semi-oval isolux curves, with the semi-oval isolux curves preferably having a ratio of height to width of at least 2:1.

13. An illumination apparatus in accordance with one of the preceding claims 6 to 12, wherein the illuminated façade/wall portion (12) substantially extends from the floor up to the height of the row of spotlights (6) and/or the illuminated façade/wall portion (12) has an upper edge at approximately the level of the spotlight row and a lower edge at approximately the level of the floor and/or approximately a little beneath the spotlight row corresponding to four to twenty times the spacing of the spotlight row from the façade (2, 3), with the reflectors (8) being contoured around the associated light source (7) such that the spotlights (6) have a masking parallel with the façade and in parallel with the illuminated surface portion (12) and/or the luminosity tends toward zero in a plane that is in parallel with the surface portion (12) and that passes through the spotlight row in a region close to the floor and/or in a lateral region next to the illuminated surface portion (12), with the spotlights (6) each having a masking angle (360°-α) viewed in a vertical plane perpendicular to the façade/wall (2, 3) of more than 270°, preferably between 270° and 280° and having a masking angle (360°-ß) of more than 200°, preferably between 240° and 270°, in a horizontal plane perpendicular to the façade/wall (2, 3).

14. An illumination apparatus in accordance with one of the preceding claims 6 to 13, wherein the surface portions (12) illuminated by a respective spotlight (6) overlap one another.

## Revendications

1. Projecteur destiné à un dispositif d'éclairage (1) pour l'éclairage d'une portion de surface d'une façade, d'un mur, d'un plafond ou d'une surface de sol, comprenant une source lumineuse (7) ponctuelle, de préférence sous la forme d'une LED, ainsi qu'un réflecteur (8) associé à la source lumineuse (7), qui capte sensiblement en totalité la lumière de la source lumineuse (7) associée et la projette sur la portion de surface (12) en particulier approximativement rectangulaire, le réflecteur (8) étant réalisé à réflexion unique et la totalité de la lumière émise par la source lumineuse (7) et captée étant réfléchie uniquement une fois, **caractérisé en ce que** le réflecteur (8) est formé par au moins deux demi-coques (8a, 8b), lesdites demi-coques (8a, 8b) étant chacune réalisées à réflexion doublement convergente et distribuant la lumière respectivement captée avec une réflexion unique sur toute la portion de surface éclairée par le réflecteur (8), une partie de bord de coque gauche (8l) de la demi-coque (8a ; 8b) éclairant une partie de bord droite (12r) de la portion de surface (12) éclairée, une partie de bord de coque droite (8r) de ladite demi-coque éclairant une partie de bord gauche (12l) de la portion de surface (12) éclairée, une partie de bord de coque inférieure (8u) de ladite demi-coque éclairant une partie de bord supérieure (12o) de la portion de surface (12) éclairée et une partie de bord de coque supérieure (8o) éclairant une partie de bord inférieure (12u) de la portion de surface (12) éclairée.

2. Projecteur selon la revendication précédente, dans lequel le réflecteur (8) présente des contours tels que le faisceau lumineux venant de la source lumineuse (7) est transformé en un faisceau lumineux approximativement pyramidal, chaque demi-coque (8a, 8b) présentant de préférence des contours tels que la lumière de la source lumineuse (7) captée par la demi-coque (8a ; 8b) respective est transformée en un faisceau lumineux approximativement pyramidal, en particulier en forme de pyramide oblique.

3. Projecteur selon l'une des revendications précédentes, dans lequel la source lumineuse (7) diffuse la lumière émise par celle-ci sensiblement en totalité dans un demi-espace tourné dans la direction opposée à la portion de surface à éclairer et est disposée de telle manière que le demi-espace est tourné vers le réflecteur (8), le réflecteur (8) en forme de demi-coque entourant la source lumineuse (7) dans une telle mesure que ledit demi-espace est masqué par le réflecteur (8).

4. Projecteur selon l'une des revendications précédentes, dans lequel le réflecteur (8) est pourvu d'un revêtement modifiant le spectre de la lumière.

5. Projecteur selon l'une des revendications précédentes, dans lequel le réflecteur (8) présente des contours tels que les faisceaux lumineux diffusés par les plusieurs demi-coques (8a, 8b) possèdent des rétrécissements de chemin optique (50) se trouvant au moins approximativement dans un plan commun, en particulier au moins approximativement dans la zone de la section d'ouverture du réflecteur (8), et un écran placé devant le réflecteur (8) est prévu, qui possède dans la zone des rétrécissements de chemin optique des évidements, en particulier des orifices de passage de lumière (51) en forme de fente ou de trou, ledit écran étant formé en particulier par un boîtier (10) de préférence tubulaire, fermé à l'exception desdits évidements.

6. Dispositif d'éclairage comprenant au moins une rangée de projecteurs (6), qui sont réalisés respectivement selon l'une des revendications 1 à 5, et qui sont disposés les uns à côté des autres espacés de la portion de surface (2, 3) à éclairer.

7. Dispositif d'éclairage selon la revendication précédente, dans lequel les réflecteurs (8) présentent respectivement des contours tels qu'une partie de bord de réflecteur inférieure (8u) éclaire une partie de bord supérieure (12o) de la portion de façade (12) éclairée et une partie de bord de réflecteur supérieure (8o) éclaire une partie de bord inférieure (12u) de la portion de surface (12) éclairée, et/ou une partie de bord de réflecteur gauche (8l) éclaire une partie de bord droite (12r) de la portion de façade (12) éclairée et une partie de bord de réflecteur droite (8r) éclaire une partie de bord gauche (12l) de la portion de surface (12) éclairée.

8. Dispositif d'éclairage selon l'une des revendications précédentes 6-7, dans lequel les sources lumineuses (7) diffusent la lumière émise par celles-ci respectivement sensiblement en totalité dans un demi-espace tourné principalement dans la direction opposée à la portion de surface (12) à éclairer et sont disposées de telle manière que le demi-espace est tourné vers le réflecteur (8), et les réflecteurs (8) guident respectivement la lumière captée de la source lumineuse (7) associée sensiblement en totalité au-delà de la source lumineuse (7) sur la portion de surface (12) éclairée, chaque demi-coque (8a, 8b) d'un réflecteur (8) approximativement en forme de demi-coque, qui capte sensiblement en totalité la lumière de la source lumineuse (7) associée et la projette sur une portion de surface (12) prédéfinie, étant réalisée à réflexion doublement convergente, de telle manière que toute la lumière captée est diffusée sensiblement en totalité sur différents côtés de la source lumineuse (7) au-delà de la source lumineuse, une partie de bord de coque gauche (8l) de la demi-coque (8a ; 8b) éclairant une partie de bord droite (12r) de la portion de surface (12) éclairée, une partie de bord de coque droite (8r) de ladite demi-coque éclairant une partie de bord gauche (12l) de la portion de surface (12) éclairée, une partie de bord de coque inférieure (8u) de ladite demi-coque éclairant une partie de bord supérieure (12o) de la portion de surface (12) éclairée et une partie de bord de coque supérieure (8o) éclairant une partie de bord inférieure (12u) de la portion de surface (12) éclairée.

9. Dispositif d'éclairage selon l'une des revendications précédentes 6 à 8, dans lequel les demi-coques (8a, 8b) d'un réflecteur (8) respectif forment ensemble une demi-coque approximativement en forme de double poire, qui possède un rétrécissement (8c) approximativement en forme de fente formé par la zone de transition entre les deux demi-coques (8a, 8b), le rétrécissement (8c) s'étendant dans un plan médian longitudinal du réflecteur (8) et/ou s'étendant dans un plan perpendiculaire à la portion de surface (12) éclairée et à la direction longitudinale, le long de laquelle les projecteurs (6) sont alignés, et/ou s'étendant dans un plan vertical dans le cas d'une disposition des projecteurs (6) dans la zone du bord supérieur de la portion de surface (12) éclairée et/ou dans un plan horizontal dans le cas d'une disposition des projecteurs (6) sur une zone de bord latérale de la portion de surface (12) éclairée, les sources lumineuses (7) étant disposées respectivement dans la zone de la section d'ouverture (8q) du réflecteur (8) associé à l'intérieur de la zone d'espace entourée par le bord du réflecteur, les sources lumineuses (7) étant disposées respectivement décalées du côté sur lequel le rétrécissement (8c) a une plus faible profondeur, en partant du milieu du réflecteur, par rapport au rétrécissement (8c) du réflecteur (8) associé.

10. Dispositif d'éclairage selon l'une des revendications précédentes 6 à 9, dans lequel les réflecteurs (8) sont pourvus au moins en partie d'un facettage (80) qui comprend une pluralité de facettes (81) sur la surface réfléchissante du réflecteur (8) respectif, le facettage (80) étant prévu sur les deux demi-coques (8a, 8b) du réflecteur respectif, en particulier sur toute la surface réfléchissante, et/ou comprenant plus de cinquante, de préférence plus de cent facettes (81) par demi-coque et/ou comprenant une répartition approximativement uniforme des facettes (81) dans plus de dix rangs et colonnes dans la direction longitudinale et transversale de la surface réfléchissante, et/ou au moins une partie de la surface réfléchissante des réflecteurs (8) étant pourvue d'une microstructure et/ou structure en peau d'orange géométriquement irrégulière ou régulière.

11. Dispositif d'éclairage selon l'une des revendications précédentes 6 à 10, dans lequel les sources lumineuses (7) sont disposées respectivement sur un bras porteur (9a) qui dépasse d'un bord du réflecteur (8) au-dessus de la section d'ouverture (8q) du réflecteur (8), les sources lumineuses (7) étant disposées respectivement sur le côté du bras porteur (9a) respectif tourné vers le réflecteur (8), le bras porteur (9a) faisant de préférence partie d'une carte de circuits imprimés (9), qui possède dans la zone des réflecteurs (8) respectivement un évidement de réflecteur (9b) adapté de préférence au contour circonférentiel du réflecteur, et dont le bord entoure le réflecteur (8) associé et à travers lequel les réflecteurs (8) projettent la lumière respectivement captée sur la portion de façade/mur (12) éclairée.

12. Dispositif d'éclairage selon l'une des revendications précédentes 6 à 11, dans lequel les projecteurs (6) sont disposés à proximité de la portion de surface, en particulier de façade/mur/plafond/sol (12) éclairée de telle manière que le rapport b/h entre la distance du projecteur (b) d'avec la portion de surface (12) et l'extension longitudinale, en particulier la hauteur (h) ou la largeur, de la portion de surface (12) est de 1:4 ou moins, de préférence de 1:5 ou moins, en particulier compris entre 1:8 et 1:25, et les réflecteurs (8) génèrent une distribution de l'intensité lumineuse, qui possède, le long de lignes parallèles à ladite extension longitudinale, en particulier hauteur (h), de la portion de surface (12), sur toute l'extension longitudinale de la portion de surface éclairée, un rapport d'intensité lumineuse entre l'intensité lumineuse minimale (Eₘᵢₙ) et l'intensité lumineuse maximale (Eₘₐₓ) de 1:10, c'est-à-dire 0,1 ou plus, en particulier 1:2,5 ou plus, les réflecteurs (8) présentant des contours tels que la distribution de l'intensité lumineuse sur la portion de façade/mur (12) éclairée possède des courbes isophotes en forme de demi-ovale, les courbes isophotes en forme de demi-ovale possédant de préférence un rapport entre la hauteur et la largeur d'au moins 2:1.

13. Dispositif d'éclairage selon l'une des revendications précédentes 6 à 12, dans lequel la portion de façade/de mur (12) éclairée va sensiblement du sol jusqu'à la hauteur de la rangée de projecteurs (6) et/ou la portion de façade/de mur (12) éclairée possède un bord supérieur approximativement à la hauteur de la rangée de projecteurs et un bord inférieur approximativement à la hauteur du sol et/ou approximativement une certaine distance sous la rangée de projecteurs, qui correspond à un multiple compris entre quatre et vingt de la distance entre la rangée de projecteurs et la façade (2, 3), les réflecteurs (8) présentant des contours tels autour de la source lumineuse (7) associée que les projecteurs (6) possèdent un masquage parallèle à la façade parallèle à la portion de surface (12) éclairée et/ou la puissance lumineuse tendant vers zéro dans un plan parallèle à la portion de surface (12), qui traverse la rangée de projecteurs, dans une zone près du sol et/ou dans une zone latérale à côté de la portion de surface (12) éclairée, les projecteurs (6) possédant respectivement, vus dans un plan vertical perpendiculaire à la façade/au mur (2, 3), un angle de masquage (360°-α) supérieur à 270°, de préférence compris entre 270° et 280°, et comportant dans un plan horizontal perpendiculaire à la façade/au mur (2, 3) un angle de masquage (360°-β) supérieur à 200°, de préférence compris entre 240° et 270°.

14. Dispositif d'éclairage selon l'une des revendications précédentes 6 à 13, dans lequel les portions de surface (12) éclairées respectivement par un projecteur (6) se chevauchent les unes les autres.
